# EUROPÄISCHE PATENTSCHRIFT

(11) **EP 0 612 271 B1**
(45) Veröffentlichungstag und Bekanntmachung des Hinweises auf die Patenterteilung: **12.06.1996**
(21) Anmeldenummer: 92923358.3
(22) Anmeldetag: 15.11.1992
(51) Int. Cl.: B07B 7/083

(54) **WINDSICHTER**
CYCLONE SEPARATOR
SEPARATEUR A AIR

(30) Priorität: 15.11.1991 DE 4137633
(43) Veröffentlichungstag der Anmeldung: 31.08.1994
(73) Patentinhaber: Nied, Roland, Dr.-Ing., D-86486 Bonstetten (DE)
(72) Erfinder: Nied, Roland, Dr.-Ing., D-86486 Bonstetten (DE)
(74) Vertreter: Walter, Helmut, Dipl.-Ing.
(86) Internationale Anmeldenummer: EP9202628
(87) Internationale Veröffentlichungsnummer: WO9309883

(56) Entgegenhaltungen:
- DE-A- 2 426 295
- DE-A- 3 814 458
- ZEMENT, KALK, GIPS Bd. 38, Nr. 1, 1985, WIESBADEN DE Seiten 22 - 27 F. SGASLIK: 'Neue Erkenntnisse zur Sichtergestaltung'

## Beschreibung

Die vorliegende Erfindung befaßt sich mit einem Windsichter, der als Hauptkomponenten ein Spiralgehäuse mit Einlässen für Rohgut und Sichtgas, ein Sichtrad, einen Leitschaufelkranz und Auslässe für Grob- und Feingut sowie die Sichtluft aufweist. Aufgabe der Erfindung ist eine neuartige Ausbildung eines solchen Windsichters derart, daß ein Betriebsverfahren möglich ist, das von den bisherigen Betriebsverfahren grundlegend abweicht und ohne baulichen Mehraufwand zu besonders guten Sichtergebnissen führt.

Die Erfindung ist vor einem breiten technischen Hintergrund zu sehen. Es scheint jedoch für das Verständnis der vorliegenden Erfindung am zweckmäßigsten, von der DE-OS 38 14 458 auszugehen, weil sich ein erfindungsgemäßer Windsichter baulich von einem Windsichter gemäß dieser Entgegenhaltung in nur geringem Maße zu unterscheiden scheint, im Vergleich mit diesem Stand der Technik jedoch die völlig andere Arbeitsweise eines Windsichters gemaß der vorliegenden Erfindung besonders gut zu erläutern ist.

In der DE 38 14 458 als nächstkommendem Stand der Technik ist von einem Windsichter ausgegangen, bei dem das Sichtgut tangential an den Innenkreis eines ortsfesten Schaufelkranzes mit einstellbaren Schaufeln eingebracht wird, an dessen Außenkreis tangential die Sichtluft eingebracht wird. Die Stirnwände des vom Schaufelkranz umschlossenen und begrenzten Sichtraumes sind zur Verringerung von Reibungsverlusten wie das Sichtgut drehbar. Die Schaufeln des Schaufelkranzes sind so ausgelegt und einstellbar, daß im Sichtraum die Trennung des Sichtgutes in Grob- und Feingut erfolgt. Das Grobgut wird nahe dem Innenkreis des Schaufelkranzes einer Abschälkante zugeführt und mittels der Abschälkante vom Feingutbereich abgeschält, um dem Grobgutaustrag zugeführt zu werden. Das verbleibende Gemisch aus Sichtluft und Feingut wird in einer eine Wirbelsenke bildenden Strömung dem Feingutaustrag zugeführt. Die Erfindung geht von der Überlegung aus, daß bei solchen Windsichtern die Gefahr besteht, daß aus dem bereits separierten aber noch vor der Abschälkante befindlichen Grobgut sogenanntes Spritzkorn in das vom Grobgut bereits befreit gewesene Feingut gelangt, so daß das Feingut noch einen zwar möglicherweise geringen, gleichwohl aber nicht gewollten Grobgutanteil in der Form des erwähnten Spritzkorns enthält. Um diesem Nachteil abzuhelfen ist im Feingutauslaß ein grob trennendes Sichtrad angeordnet, das mit dem Einsatz der Fliehkraftwirkung den Grobgutanteil wieder vom Feingut trennt. Nur um den geringen Spritzgutanteil vom Feingut zu trennen ist also ein relativ hoher Bauaufwand in der Form des Sichtrades getrieben. Außerdem ist es schwierig, die Schaufeln des ortsfesten Schaufelkranzes so einzustellen, daß sowohl eine Einbringung des in guter Dispergierung mit Sichtgut durchsetzten Rohgasstromes in den Sichtraum, als auch eine gute Trennung des Grobgutes vom Feingut erfolgt. Im Regelfall wird nur ein Kompromiß zwischen diesen beiden Forderungen möglich sein.

Die Erfindung geht nun insoweit einen anderen Weg als die Trennung zwischen Feingut und Grobgut nicht in einem Sichtraum erfolgt, in dessen Auslaß gleichsam zur Nachreinigung des schon von Grobgut befreiten Feingutes ein hierauf zweckgerichtetes Sichtrad angeordnet ist, sondern ein Sichtrad zur eigentlichen Trennung des Grobgutanteiles vom Feingutanteil vorgesehen ist. Entsprechend wird bei einem für die Erfindung zum Einsatz kommenden Sichter der stationäre Schaufelkranz so ausgelegt sein, daß die vom Fein- und Grobgut in gut dispergierter Form durchsetzte Sichtluft in möglichst gleichmäßige Verteilung auf den Umfang des Sichtrades in dieses eingebracht wird. Die Trennung in Grob- und Feingut erfolgt also nicht wie beim vorgenannten Stand der Technik in einem schaufelumschlossenen, stationären Sichtraum, dem ein nachreinigendes (Befreiung des Feingutstromes von Spritzgut, dessen Masse um ein Vielfaches größer ist als die Masse der Feingutpartikel) Sichtrad nachgeschaltet ist, sondern im entsprechend ausgelegten Sichtrad, dem unmittelbar ein Leitschaufelkranz vorgeschaltet ist, der ausschließlich die Aufgabe hat, Rohgut in der Sichtluft optimal zu dispergieren und den derart aufbereiteten Rohgutstrom gleichmäßig verteilt dem Sichtrad zuzuführen.

Im Hinblick auf diese Aufgabe ausgelegte Sichträder sind an sich bekannt (z.B. EP 89121065.0). Nicht bekannt ist es jedoch, solchen Sichträdern in der oben beschriebenen Weise einen Leitschaufelkranz vorzuschalten.

Auch im Hinblick auf die "Abschälkante" liegt zwischen nächstkommendem Stand der Technik und Erfindung ein wesentlicher Unterschied vor, indem bei Stand der Technik mit der Abschälkante das Grobgut abgeschält wird, bei der Erfindung dagegen eine Leitkante nur Grobgutpartikel ableitet, die trotz dem entsprechend ausgebildeten Leitschaufelkranz bestimmungswidrig nicht in das Sichtrad gelangen, anteilmäßig also möglicherweise etwa dem Spritzgutanteil beim Stand der Technik entsprechen.

DE-A-38 14 458 beschreibt Windsichter, bei denen sich ein Schaufelrad innerhalb eines stationären Leitschaufelkranzes im Sichtergehäuse dreht und in tangentialer Anordnung ein gemeinsamer Einlaß für Sichtgut und Sichtluft vorgesehen ist, durch den das Gemisch in den Ringraum zwischen Leitschaufelkranz und Sichtergehäuse gelangt. Mittels des Leitschaufelkranzes soll das Gemisch aus Sichtluft und Sichtgut gleichmäßig auf den Umfang der vom Leitschaufelkranz umschlossenen Sichtkammer dieser zugeführt werden.

In einer Ausführungsform wird dem Gemisch aus Sichtgut und Sichtluft vor dem Durchströmen durch den Leitschaufelkranz ein Sekundärluftstrom mittels eines Sekundärlufteinlasses und eines Leitapparates mit Leitschaufeln zugeleitet. In einer weiteren Ausbildung dieser Vorrichtung wird statt des Leitapparats ein zweiter Sekundärluftgtrom eingesetzt. Die Sichtung findet als Spiralwindsichtung in der Sichtkammer statt; mit dem Schaufelrad wird Spritzkorn eingefangen.

Bezüglich der bei der Erfindung vorgesehenen Leitkante wird noch darauf verwiesen, daß die Anordnung von Leitplatten bzw. Leitblechen bei Windsichtern an sich bekannt ist (ZEMENT, KALK, GIPS, Bd. 38, Nr. 1, 1985, Wiesbaden, DE, S. 22-27).

Im einzelnen ergeben sich die Merkmale der Erfindung aus den Patentansprüchen. Erläutert wird die Erfindung aus der nachfolgenden Beschreibung der Zeichnung mit
- Fig. 1,: einem vertikalen Mittellängsschnitt durch einen erfindungsgemäß ausgebildeten und arbeitenden Windsichter,
- Fig. 2,: einem horizontalen Mittellängsschnitt durch den Windsichter gemäß Fig. 1 entsprechend der Linie A-A in Fig. 1 und
- Fig. 3,: einem Fig. 2 entsprechenden Schnitt, wobei jedoch das Sichtrad weggelassen ist, um die Leitkante zeigen zu können, die in der Schnittdarstellung in Fig. 2 hinter dem Sichtrad liegt.

Die Sichtkammer 9 ist umschlossen von einem ortsfesten Leitschaufelkranz 11. Die Leitschaufeln 12 des Leitschaufelkranzes 11 sind einzeln um ihre jeweilige Längsachse 13 einstellbar. Der Leitschaufelkranz 11 bildet einen Teil eines konzentrisch zur Sichterachse 6 liegenden Kreises.

In der vom Leitschaufelkranz 11 umschlossenen Sichtkammer 9 ist, wiederum konzentrisch zur Sichterachse 6 ein an sich bekanntes drehendes Sichtrad 14 angeordnet, das Schaufeln 15 aufweist. Der Ringraum zwischen dem Außenkreis des Sichtrades 14 und dem Innenkreis des Leitschaufelkranzes 11 ist gegenüber dem Stand der Technik wesentlich schmaler, weil ja in ihm im Gegensatz zum Stand der Technik keine eigentliche Sichtung stattfinden soll. Die Breite des Ringraumes zwischen Sichtrad und Leitschaufelkranz ist nur so gewählt, wie es mit Rücksicht auf einen geordneten Übertritt des Rohgutes aus dem Leitschaufelkranz in das Sichtrad erforderlich ist.

Der Sichtguteinlaß 3 mündet tangential in die Sichtkammer 9 im Bereich des Ringraumes zwischen dem Leitschaufelkranz 11 und dem Sichtrad 14. Der Sichtlufteinlaß 5 mündet tangential in den Ringraum 17 zwischen Leitschaufelkranz 11 und Spiralgehäuse 1. Sichtguteinlaß 3 und Sichtlufteinlaß 5 sind parallel zueinander angeordnete Rohre. Der Streugutaustrag 8 weist ein Leitblech 18 auf, das um mindestens 45° schräg gestellt ist, an einem Wandabschnitt 19 des Sichtergehäuses befestigt ist, zusammen mit einem an das Rohr 2 des Sichtguteinlasses 3 angesetzten Wandabschnitt 20 und dem Leitschaufelkranz 11 die innen liegende Sichtkammer 9 von dem außen liegenden Ringraum 17 trennt, mit seinem einen Rand gegen Ende des Strömungsweges im Sichtgutgehäuse zum Sichtguteinlaß 3 hin auf dem Kreis des Leitschaufelkranzes 11 liegt, und schließlich mit seinem anderen Rand soweit an das Sichtrad 14 herangeführt ist, wie es mit Rücksicht auf eine unbehinderte Drehbewegung des Sichtrades 14 zulässig ist.

Die Sichtluft durchströmt die Strömungskanäle zwischen den Leitschaufeln 12 des Leitschaufelkranzes 11 von außen nach innen. Die Leitschaufeln 12 sind im Gehäuse 1 derart drehbar gelagert, daß sowohl der Einströmwinkel des Sichtgases als auch die durchströmte Spaltweite zwischen den Schaufeln 12 variiert werden können. Das Sichtgut wird an der Innenseite der Leitschaufeln 12 des Leitschaufelkranzes 11 aufgegeben und an den Spalten intensiv vom Sichtgas durchströmt. Aufgrund der von Schaufelstellung und Schaufelform verursachten, herrschenden Strömungsverhältnissen stellt sich in den Strömungskanälen zwischen den Schaufeln des Leitschaufelkranzes 11 eine Wirbelbildung ein, die das Ansetzen von Sichtgut an den Leitschaufeln verhindert und schließlich stellt sich in der Sichtkammer 9 eine Spiralströmung ein, in welcher bereits eine wenn auch geringe und nicht angestrebte Sichtung stattfindet: Teilchen, welche mit der Geschwindigkeit v_{u,G} im Sichtraum 9 rotieren, werden von einer Fliehkraft F_{T} nach außen gedrängt. Gleichzeitig versucht die Schleppkraft F_{W}, die durch die Radialgeschwindigkeit des Gases v_{r,G} verursacht wird, überwiegend Teilchen nach innen zu schleppen.

Im konzentrisch im Sichtraum 9 angeordneten Sichtrad 14 mit den Schaufeln 15 herrschen die gleichen physikalischen Zusammenhänge, hier werden die Radial- und die Umfangsgeschwindigkeit jedoch nicht vom Gasmengenstrom und der Schaufelstellung beeinflußt, sondern vom Gasmengenstrom und der Drehzahl des Sichtrades 14. Damit das Sichtrad 14 überwiegend feinheitsbestimmend ist, wird die Trenngrenze im ringförmigen Zwischenraum gröber als am Sichtrad 14 eingestellt.

Der äußere Leitschaufelkranz 11 dient damit einer verhältnismäßig geringen Vorsichtung und - vor allem - der intensiven Dispergierung und Desagglomeration des Sichtgutes, worin ein wesentlicher Vorteil zu sehen ist, der mit der Erfindung erreicht wird. Die eigentliche Sichtung erfolgt mit gutem Wirkungsgrad im Sichtrad, bei den von der Ableitvorrichtung 8 abgeleiteten Partikeln handelt es sich gleichsam um Streugut aus Partikeln extrem hoher Masse bzw. um Partikel, die besonderen Einflüssen unterliegen, tatsächlich wird die überwiegende Mehrheit der Partikel veranlaßt, in das Sichtrad zu gelangen, das der eigentlichen Sichtung dient.

Das Feingut verläßt den Sichter schließlich über den Produkt- bzw. Feingutaustritt 7 des Sichtrades 14; Streugut, welches nahe dem Leitschaufelkranz 11 umläuft, wird vorzugsweise über ein um mindestens 45° schräggestelltes Leitblech 18 des Streugutaustrags 8 abgeschält und kann so aus dem Sichtraum abgeführt werden.

Die Leitschaufeln 12 des äußeren, statischen Leitschaufelkranzes 11 werden so eingestellt, daß der Durchströmwinkel der Leitschaufeln 12 und die Querschnitte der Leitschaufelkanäle zwischen den Leitschaufeln erfindungsgemäß in dem ringförmigen Sichtraum 9 zwischen dem Leitschaufelkranz 11 und dem Schaufelsichtrad 14 eine Spiralwindsichtung ergeben, die ein gröberes Trennkorn liefert als es den an der Außenkante des Schaufelsichtrades herrschenden Bedingungen entspricht.

Die Schnittdarstellung gemäß Fig. 2 zeigt Teile des Sichters gemäß Fig. 1 mit dem in Fig. 1 Verwendeten Bezugszeichen ohne Streugutschneide 18 und Streugutaustritt 8.

Der Schnitt gemäß Fig. 3 zeigt in entsprechender Weise die Teile der Fig. 1 mit den Bezugszeichen von Fig. 1, ohne daß das Sichtrad 14 gezeichnet ist, wobei jedoch der Anstellwinkel α der Streugutschneide 18 erkennbar ist, der erfindungsgemäß mindestens 45° sein soll.

Um dem Kriterium geringer Breite des Ringspaltes zwischen Leitschaufelkranz 11 und Sichtrad 14 zu entsprechen, soll das Durchmesserverhältnis Leitschaufelkranz 11 zu Sichtrad (Mittelkreise von Leitschaufelkranz und Sichtrad) vorzugsweise 1 : 0,8 betragen. Der Anstellwinkel der Leitschaufeln 12 des Leitschaufelkranzes soll vorzugsweise 25° betragen.

Der Sichter ist gemäß Fig.1 senkrecht (mit horizontaler Sichterachse 6) angeordnet, seine liegende Anordnung mit vertikaler Sichterachse 6 ist jedoch möglich.

Der Streugutauslaß 18 weist die Leitplatte 8 und eine Öffnung in der - bezüglich der Darstellung in Fig.1 - Rückwand des Sichtergehäuses auf,zu der die Leitplatte 8 hinführt.

Weil im Ringraum 17 keine Sichtung erfolgen soll, kann dieser Ringraum konstante Breite haben, obwohl er in Strömungsrichtung auch schmaler werden kann.

## Patentansprüche

1. Windsichter mit einem feststehenden Spiralgehäuse, einem in dem Spiralgehäuse ortsfest angeordneten Leitschaufelkranz mit einstellbaren Schaufeln und einem achsgleich innerhalb des Leitschaufelkranzes angeordneten Schaufelrad sowie einer tangentialen Einbringung von Rohgas und Sichtgas sowie schließlich einer Leitkante für Gröberes im Endbereich der Spiralströmung im Ringraum zwischen Leitschaufelkranz und Sichtrad,
**gekennzeichnet** durch
(a) ein tangentiales Einlaßrohr (2) für die Einbringung des Sichtgutes in den Ringraum (16) zwischen Leitschaufelkranz (11) und Schaufelrad (7);
(b) ein tangentiales Einlaßrohr (5) für die Einbringung der Sichtluft in paralleler Anordnung zum Einlaßrohr (2) für die Einbringung des Sichtgutes;
(c) Zumischung der durch das zweitgenannte Einlaßrohr (5) eingebrachten Sichtluft durch die Schaufelkanäle zwischen den Schaufeln (12) des Leitschaufelkranzes (11) zu dem durch das erstgenannte Einlaßrohr (2) eingebrachte Sichtgut;
(d) eine Streugutaustragsvorrichtung in der Form einer gegen die Strömung im Ringraum zwischen Leitschaufelkranz und Sichterrad schräg gestellten, zur Sichterachse (b) geneigten Leitplatte (18) am Ende des Strömungsweges zum Sichtguteinlaß, die mit ihrem einen Rand auf dem Kreis des Leitschaufelkranzes (11) liegend an einem Wandabschnitt (20) des Sichtergehäuses befestigt ist und mit ihrem anderen Rand an das Sichtrad (14) herangeführt ist;
(e) Sichtung des vom Grobgut befreiten Sichtgutes in dem Schaufelrad und Abführung des Feingutes aus dem von den Schaufeln des Schaufelrades umschlossenen Ringraum durch ein in diesem konzentrisch angeordneten Feingutaustritt (7).

2. Windsichter nach Anspruch 1, **dadurch gekennzeichnet**, daß der Neigungswinkel der Leitplatte (18) zur Sichterachse (6) mindestens 45° ist.

3. Windsichter nach einem der Ansprüche 1 und 2, **dadurch gekennzeichnet**, daß das Verhältnis zwischen dem Durchmesser des Leitschaufelkranzes (11) zu dem des als Sichtrad wirkenden Schaufelrades (14) höchstens 1:0,65 beträgt.

4. Windsichter nach einem der Ansprüche 1 und 2, **dadurch gekennzeichnet**, daß das Verhältnis zwischen dem Durchmesser des Leitschaufelkranzes (11) zu dem des Sichtrades (14) 1:0,8 beträgt.

5. Windsichter nach einem der Ansprüche 1 bis 4, **dadurch gekennzeichnet**, daß der Anstellwinkel der Leitschaufeln (12) des Leitschaufelkranzes (11) zu einer Tangente an den Spitzenkreis des Leitschaufelkranzes 25° beträgt.

6. Verfahren zum Betrieb eines Windsichters nach zumindest einem der Ansprüche 1 bis 5, **gekennzeichnet** durch eine Einstellung der entsprechend ausgebildeten und angeordneten Schaufeln (12) des Leitschaufelkranzes (11) derart, daß der Strömwinkel der Strömung zwischen den Schaufeln des Leitschaufelkranzes bzw. in den Schaufelkanälen und die Querschnitte der Schaufelkanäle eine Spiralwindsichtung ergeben, die ein gröberes Trennkorn liefert, als es den an den Außenkanten der Schaufeln des Sichtrades herrschenden Bedingungen entspricht.

## Claims

1. An air separator comprising a stationary spiral casing, a vane ring disposed in the spiral casing in a stationary position and with adjustable vanes, a vane wheel coaxially disposed inside the vane ring, a tangential inlet for crude gas and separating gas and a guide edge for coarse material in the end region of the spiral flow in the annular space between the vane ring and the separating wheel, characterised by
(a) a tangential inlet tube (2) for introducing material for separation into the annular space (16) between the vane ring (11) and the vane wheel (7);
(b) a tangential inlet tube (5) for introducing separating air in parallel with the inlet tube (2) for introducing material for separation;
(c) mixing the material introduced through the first-mentioned tube (2) with separating air introduced through the second aforementioned tube (5) through the ducts between the vanes (12) on the vane ring (11);
(d) a dusting-material discharge device in the form of a guide plate (18) at an angle to the separator axis (2) and inclined relative to the flow in the annular space between the vane ring and the separator wheel, the guide plate being at the end of the flow path towards the inlet for material for separation, one edge of the guide plate being secured to a wall portion (20) of the separator casing horizontally on the circle of the vane ring (11) and its other end extending up to the separator wheel (14);
(e) separation of the material freed from coarse material in the vane ring and discharge of the fine material from the annular space surrounded by the vanes on the vane wheel, through a fine-material outlet (7) disposed concentrically in the annular space.

2. An air separator according to claim 1, characterised in that the angle of inclination of the guide plate (18) to the air separator axis (6) is at least 45°.

3. An air separator according to claim 1 or 2, characterised in that the ratio of the diameter of the vane ring (11) to the diameter of the separator wheel, i.e. the vane wheel (14), is not more than 1 : 0.65.

4. An air separator according to claim 1 or 2, characterised in that the ratio of the diameter of the vane ring (11) to the diameter of the separator wheel (14) is 1 : 0.8.

5. An air separator according to any of claims 1 to 4, characterised in that the angle of the vanes (12) on the vane ring (11) to a tangent to the apical circle of the vane ring is 25°.

6. A method of operating an air separator according to at least one of claims 1 to 5, characterised in that the suitably constructed and arranged vanes (12) on the vane ring (11) are so adjusted that the angle of flow between the vanes on the vane ring or in the ducts between vanes and the cross-sections of the vane ducts result in spiral air separation yielding coarser separated grains than would correspond to the conditions at the outer edges of the vanes on the separator wheel.

## Revendications

1. Séparateur à air comprenant un carter spiralé fixe, une couronne d'aubes directrices montée à demeure dans le carter spiralé et munie d'aubes réglables, une roue à aubes disposée sur le même axe que la couronne d'aubes directrices et à l'intérieur de celle-ci, un moyen d'introduction tangentielle de gaz brut et de gaz de séparation, et enfin un bord directeur pour les particules assez grosses dans la zone extrême de l'écoulement spiralé dans la chambre annulaire comprise entre la couronne d'aubes directrices et la roue séparatrice, caractérisé en ce qu'il comprend
(a) un tube tangentiel d'admission (2) pour introduire le produit à séparer dans la chambre annulaire (16) comprise entre la couronne d'aubes directrices (11) et la roue à aubes (7) ;
(b) un tube tangentiel d'admission (5) pour introduire l'air de séparation, disposé parallèlement au tube d'admission (2) pour introduire le produit à séparer ;
(c) un mélange de l'air de séparation introduit par le tube d'admission (5) indiqué en second, à travers les canaux d'aubes compris entre les aubes (12) de la couronne d'aubes directrices (11), avec le produit à séparer introduit par le tube d'admission (2) indiqué en premier ;
(d) un dispositif d'évacuation de produit dispersé conçu sous la forme d'une plaque directrice (18) qui est disposée en biais à contre-courant dans la chambre annulaire située entre la couronne d'aubes directrices et la roue séparatrice, qui est inclinée par rapport à l'axe (6) du séparateur et qui est implantée à la fin du parcours d'écoulement par rapport à l'admission de produit à séparer, l'un des bords de ladite plaque directrice étant fixé sur le cercle de la couronne d'aubes directrices (11) en appui contre une portion de paroi (20) du carter du séparateur, et son autre bord se rapprochant de la roue séparatrice (14) ;
(e) une séparation du produit à séparer, débarrassé des particules grosses, dans la roue a aubes et une évacuation des particules fines, hors de la chambre annulaire entourée par les aubes de la roue à aubes, à travers une sortie de particules fines (7) disposée de manière concentrique dans ladite chambre annulaire.

2. Séparateur à air selon la revendication 1, caractérisé en ce que l'angle d'inclinaison de la plaque directrice (18) par rapport à l'axe (6) du séparateur est d'au moins 45°.

3. Séparateur à air selon l'une des revendications 1 et 2, caractérisé en ce que le rapport entre le diamètre de la couronne d'aubes directrices (11) et celui de la roue à aubes (14) faisant fonction de roue séparatrice est d'au plus 1/0,65.

4. Séparateur à air selon l'une des revendications 1 et 2, caractérisé en ce que le rapport entre le diamètre de la couronne d'aubes directrices (11) et celui de la roue séparatrice (14) est de 1/0,8.

5. Séparateur à air selon l'une des revendications 1 à 4, caractérisé en ce que l'angle d'incidence des aubes directrices (12) de la couronne d'aubes directrices (11) par rapport à une tangente au cercle des sommets de la couronne d'aubes directrices est de 25°.

6. Procédé pour faire fonctionner un séparateur à air conforme à au moins une des revendications 1 à 5, caractérisé par un réglage des aubes (12) conçues et disposées en conséquence de la couronne d'aubes directrices (11), de façon que l'angle de l'écoulement entre les aubes de la couronne d'aubes directrices ou dans les canaux d'aubes et les sections transversales des canaux d'aubes créent une séparation spiralée à l'air qui fournit une granulométrie de séparation plus grosse que celle correspondant aux conditions régnant au niveau des bords extérieurs des aubes de la roue séparatrice.
